# EUROPÄISCHE PATENTSCHRIFT

(11) **EP 1 195 128 B1**
(45) Veröffentlichungstag und Bekanntmachung des Hinweises auf die Patenterteilung: **30.03.2005**
(21) Anmeldenummer: 01116981.0
(22) Anmeldetag: 12.07.2001
(51) Int. Cl.: A47L 15/44, A47L 15/00, A47L 15/46

(54) **Geschirrspüler**
Dishwasher
Lave-vaisselle

(30) Priorität: 06.10.2000 DE 10049489
(43) Veröffentlichungstag der Anmeldung: 10.04.2002
(62) Teilanmeldung aus: 04025014.4
(73) Patentinhaber: AEG Hausgeräte GmbH, 90429 Nürnberg (DE)
(72) Erfinder: Steiner, Winfried, 90762 Fürth (DE); Kohles, Karlheinz, 90461 Nürnberg (DE); Füglein, Stefan, 90461 Nürnberg (DE); Forst, Klaus-Martin, 90247 Nürnberg (DE); Vogel, Jürgen, 90766 Fürth (DE)

(56) Entgegenhaltungen:
- WO-A-98/51205
- DE-A- 2 921 958
- DE-A- 3 442 194
- GB-A- 2 311 767
- US-A- 3 013 568
- US-A- 4 036 404
- US-A- 4 285 352
- US-A- 4 756 321

## Beschreibung

Die Erfindung betrifft einen Geschirrspüler nach dem Oberbegriff des Patentanspruchs 1.

Derartige Geschirrspüler sind nach dem Stand der Technik weit verbreitet. Dabei wird der Klarspüler in einen dafür vorgesehenen Vorratsbehälter gefüllt. Während bestimmter Spülprogramme wird zu einen vorbestimmten Zeitpunkt eine vorgegebene Menge des Klarspülers dem Spülwasser zudosiert.

Das Spülmittel wird üblicherweise in Pulver- oder Tablettenform vor dem Spülgang in einen dafür vorgesehenen Behälter gefüllt. Während des Spülgangs wird die gesamte Menge des Spülmittels freigegeben.

In der DE 29 21 958 A1 ist eine Geschirrspülmaschine mit einer Dosiereinrichtung für pulverförmiges Wasch- oder Spülmittel offenbart. Die Dosiereinrichtung umfasst einen Vorratsbehälter, eine Niveau-Überwachungseinrichtung und eine Dosierpumpe. In den Vorratsbehälter wird vorher Wasser eingefüllt und dann das pulverförmige Spülmittel über ein Sieb zugeführt zur Auflösung in dem Wasser. Die Dosierpumpe saugt nun die Spülmittellösung aus dem Vorratsbehälter über eine Saugleitung an und pumpt sie in den Spülbehälter. Das Flüssigkeits-Niveau der Spülmittellösung im Vorratsbehälter wird über eine Niveau-Überwachungseinrichtung überwacht. Die Dosiereinrichtung wird vom Schaltwerk der Wasch- und Geschirrspülmaschine gesteuert und die Dosiermenge kann über einen an der Wasch- und Geschirrspülmaschine angeordneten. Wahlschalter eingestellt werden, aber auch programmabhängig vom Schaltwerk der Wasch- und Geschirrspülmaschine. Der Wahlschalter ist als Drehschalter oder als Kippschalter ausgebildet.

Aus US 4 756 321 A sind im industriellen bzw. gewerblichen Bereich (wie z.B. im Hotel- oder Gastronomiebereich) eingesetzte Geschirrspülmaschinen bekannt, in deren Wasch- und Spülprogramm durch eine Steuereinheit je nach Verschmutzungsgrad die entsprechenden Mengen an Spül- und Reinigungsmitteln dem jeweiligen Wasch- oder Spülgang zugeführt werden. Der Konzentrationsgehalt an Spül- und Reinigungsmittel im jeweiligen Spül- und Waschprogramm wird durch die Steuereinheit permanent über eine Leitwertmesseinrichtung überwacht und kontrolliert. Mittels eines vordefinierten Konzentrationsgehaltes wird dann durch eine Kontrolleinheit die Dosierung von Reinigungs- und Spülmittel über eine Dosiereinrichtung vorgenommen. Zur Überwachung des Füllstandes in den Vorratsbehältern für das Spül- oder Reinigungsmittel oder sonstiger Fehlfunktionen wird ein Alarmton in Verbindung mit einer Warnleuchte, die in einer Anzeige untergebracht ist, benutzt.

Aus DE 34 42 194 A1 ist eine Geschirrspülmaschine mit einer Dosiervorrichtung zur programmgesteuerter Abgabe flüssiger Reinigungs- oder Spülmittel bekannt, bei der die Dosierung von Reinigungs- oder Spülmittel über eine speziell ausgeführte Dosiervorrichtung durchgeführt wird. Die Dosiervorrichtung umfasst dabei einen Vorratsbehälter für das Reinigungs- oder Spülmittel, einer Pumpenkammer mit einer Pumpvorrichtung Dosierkammer, wobei das Befüllen der Dosierkammer durch die Schwenkbewegung der Geschirrspülmaschinengerätetür erfolgt. Zur Kontrolle, ob noch genügend Reinigungs- oder Spülmittel im Vorratsbehälter vorhanden ist, kann die Geschirrspülmaschine mit einer elektrischen oder optischen Füllstandsanzeige ausgestattet sein. Am Flüssigkeitsausgang der Dosierkammer ist als programmgesteuertes Ventil ein Magnetventil angeordnet, das zum Abruf der in der Dosierkammer befindlichen Spülmittelmenge dient. Bei geöffnetem Magnetventil entleert sich die über den Vorratsbehälter belüftete Dosierkammer.

Heutzutage sind auf dem Markt Reinigungstabletten oder Reiniger erhältlich, die nicht nur das Spülmittel, sondern auch den Klarspüler für einen Spülgang enthalten. Bei einer Verwendung solcher Reinigungstabletten wird bei Geschirrspülern nach dem Stand der Technik während des Spülgangs zusätzlich Klarspüler aus dem Vorratsbehälter zudosiert. Das führt nachteiligerweise zu einem überflüssigen Verbrauch von Klarspüler.

Aufgabe der Erfindung ist es, die Nachteile nach dem Stand der Technik zu beseitigen. Es soll insbesondere ein Geschirrspüler angegeben werden, der universell mit marktgängigen Spülmitteln betreibbar und sparsam im Verbrauch von Klarspüler ist.

Diese Aufgabe wird durch die Merkmale des Anspruchs 1 gelöst. Zweckmäßige Ausgestaltungen ergeben sich aus den Merkmalen der Ansprüche 2 bis 4.

Die Einrichtung zur automatischen Zugabe weist eine Signallampe zur Anzeige mangelnder Klarspülerbefüllung des Vorratsbehälters auf, wobei eine Stromversorgung der Signallampe bei gewähltem besonderen Programmablauf unterbrochen ist. In diesem Fall ist ein Zudosieren von Klarspülern aus dem Vorratsbehälter nicht vorgesehen. Eine mangelnde Klarspülerbefüllung des Vorratsbehälters ist also unbeächtlich. Es kann somit ein versehentliches Unterbrechen des Spülgangs und ein Nachfüllen von Klarspüler in den Vorratsbehälter vermieden werden.

Nach einem Ausgestaltungsmerkmal weist das Mittel ein Schaltelement auf, das an einer Bedienblende vorgesehen ist. Es kann sich dabei um einen Taster, um einen Schalter oder dgl. handeln. Das vorgeschlagene Schaltelement ist ohne weiteres zugänglich. Das erleichtert die Bedienung des Geschirrspülers. Mittels des Schaltelements ist vorteilhafterweise ein besonderer Programmablauf wählbar, bei dem eine Dosieröffnung eines Vorratsbehälters zur Aufnahme des Klarspülers während des gesamten Spülvorgangs geschlossen bleibt.

Die Einrichtung zur automatischen Zugabe kann ein Magnetventil zum Verschließen der Dosieröffnung aufweisen. In einem besonders einfachen Fall kann mittels des Schaltelements ein Stromkreis zum Ansteuern des Magnetventils unterbrochen werden. In diesem Zusammenhang ist es allerdings zweckmäßig, dass der Stromkreis jeweils nur während eines einzigen Spülgangs unterbrochen bleibt, d. h. die Unterbrechung nach jedem Spülgang automatisch zurückgesetzt wird.

Nachfolgend wird ein Ausführungsbeispiel der Erfindung näher erläutert. Die einzige Figur zeigt ein stark schematisiertes Schaltbild einer erfindungsgemäßen Vorrichtung. Mit 1 ist eine Programmsteuerung des (hier nicht gezeigten) Geschirrspülers bezeichnet. Die Programmsteuerung 1 ist verbunden mit einem Magnetventil 2, welches an einem Vorratsbehälter 3 zur Aufnahme von Klarspüler vorgesehen ist. Mit 4 ist eine verschließbare Öffnung des Vorratsbehälters 3 zum Nachfüllen von Klarspüler vorgesehen. Ein Füllstandsmesser 5 ist in einen Stromkreis eingeschaltet, welcher eine Signallampe 6 aufweist. Ein Schalter 7 ist sowohl in dem Stromkreis des Magnetventils als auch des Füllstandsmessers 5 eingeschaltet.

Die Funktion der Vorrichtung ist folgende:

Wenn der Schalter 7 geschlossen ist, steuert die Programmautomatik 1 gemäß einem vorgegebenen Programm das Magnetventil 2 während des Spülvorgangs an. Es wird eine vorgegebene Menge an Klarspüler zudosiert. Sofern der Füllstand des Klarspülers unter ein vorgegebenes Niveau abfällt, wird der Stromkreis durch den Füllstandsmesser 5 geschlossen und die Signallampe 6 leuchtet auf. Damit wird angezeigt, dass Klarspülernachzufüllen ist. Es ist insbesondere möglich, den Füllstandsmesser 5 sowie die Signallampe 6 unmittelbar mit der Programmsteuerung 1 zu verbinden.

Bei der Verwendung von Spülmitteltabletten mit Klarspüler kann mittels des Schalters 7 der Stromkreis unterbrochen werden. In diesem Fall kommt es beim Schließen des Kontakts des Füllstandsmessers 5 nicht zu einem Aufleuchten der Signallampe 6. Auch eine Zudosierung von Klarspülern durch Öffnen des Magnetventils 2 ist nicht möglich. Der Geschirrspüler kann so auf einfache Weise sparsam und universell betrieben werden.

## Patentansprüche

1. Geschirrspüler
a) mit einer Einrichtung zur automatischen Zugabe einer vorgegebenen Menge an Klarspüler aus einem Klarspüler-Vorratsbehälter (3),
b) wobei ein Mittel (7) zum wahlweisen Sperren der Klarspülerzugabe vorgesehen ist,
**dadurch gekennzeichnet**,
c) dass die Einrichtung zur automatischen Zugabe eine Signallampe (6) zur Anzeige mangelnder Klarspülerbefüllung dies Vorratsbehälters (3) aufweist und
d) dass eine Stromversorgung der Signallampe (6) bei gewähltem besonderem Programmablauf unterbrochen ist.

2. Geschirrspüler nach Anspruch 1, wobei das Mittel (7) ein Schaltelement aufweist, das an einer Bedienblende vorgesehen ist.

3. Geschirrspüler nach einem der vorhergehenden Ansprüche, wobei mittels eines oder des Schaltelements (7) ein besonderer Programmablauf wählbar ist, bei dem eine Dosieröffnung des Vorratsbehälters (3) zur Aufnahme des Klarspülers während des gesamten Spülvorgangs geschlossen bleibt.

4. Geschirrspüler nach einem der vorhergehenden Ansprüche, wobei die Einrichtung zur automatischen Zugabe ein Magnetventil (2) zum Verschließen der Dosieröffnung des Vorratsbehälters (3) aufweist.

## Claims

1. Dishwasher
a) having a device for the automatic dispensing of a specified quantity of rinse aid from a rinse aid reservoir (3),
b) wherein a means (7) is provided for the selective blocking of rinse aid dispensing, **characterised in that**
c) the device for automatic dispensing has a signal light (6) for indicating that the reservoir (3) is lacking in rinse aid and
d) **in that** a power supply to the signal light (6) is interrupted during a selected particular programme cycle.

2. Dishwasher according to claim 1, wherein the means (7) has a switching element which is provided on an operating screen.

3. Dishwasher according to one of the preceding claims, wherein by means of one or the switching element (7) a particular programme cycle is selectable in which a metering aperture of the reservoir (3) for receiving the rinse aid remains closed during the entire rinse operation.

4. Dishwasher according to one of the preceding claims, wherein the device for automatically dispensing has a magnetic valve (2) for closing the metering aperture of the reservoir (3).

## Revendications

1. Lave-vaisselle
a) avec une installation pour ajouter automatiquement une quantité prédéterminée de produit de rinçage d'un récipient de stockage de produit de rinçage (3),
b) où est prévu un moyen (7) pour le blocage sélectif de l'ajout du produit de rinçage,
caractérisé
c) en ce que l'installation d'ajout automatique présente une lampe de signalisation (6) pour indiquer un remplissage insuffisant en produit de rinçage du récipient de stockage (3) et
d) en ce qu'une alimentation en courant de la lampe de signalisation (6), lors d'un déroulement de programme particulier sélectionné, est interrompue.

2. Lave-vaisselle selon la revendication 1, où le moyen (7) présente un élément de commutation qui est prévu à un bandeau.

3. Lave-vaisselle selon l'une des revendications précédentes, où au moyen d'un ou de l'élément de commutation (7), un déroulement de programme particulier peut être sélectionné, lors duquel une ouverture de dosage du récipient de stockage (3) pour la réception du produit de rinçage, reste fermée pendant toute l'opération de rinçage.

4. Lave-vaisselle selon l'une des revendications précédentes, où l'installation d'ajout automatique présente une vanne magnétique (2) pour fermer l'ouverture de dosage du récipient de stockage (3).
